# EUROPÄISCHE PATENTSCHRIFT

(11) **EP 1 147 543 B1**
(45) Veröffentlichungstag und Bekanntmachung des Hinweises auf die Patenterteilung: **06.05.2004**
(21) Anmeldenummer: 99964456.0
(22) Anmeldetag: 21.12.1999
(51) Int. Cl.: H01J 29/86, H01J 29/48

(54) **RÖHRENHALS FÜR EINE KATHODENSTRAHLRÖHRE**
TUBE NECK FOR CATHODE-RAY TUBE
COL DE TUBE POUR TUBE CATHODIQUE

(30) Priorität: 28.12.1998 DE 29823118 U
(43) Veröffentlichungstag der Anmeldung: 24.10.2001
(73) Patentinhaber: SIEMENS AKTIENGESELLSCHAFT, 80333 München (DE)
(72) Erfinder: BURKHARDT, Klaus, D-76703 Kraichtal (DE); ECKHARDT, Wolfgang, D-76229 Karlsruhe (DE)
(86) Internationale Anmeldenummer: PCT/DE1999/004061
(87) Internationale Veröffentlichungsnummer: WO 2000/039834

(56) Entgegenhaltungen:
- US-A- 3 383 537
- PATENT ABSTRACTS OF JAPAN vol. 010, no. 069 (E-389), 18. März 1986 (1986-03-18) & JP 60 218743 A (NIPPON DENKI KK), 1. November 1985 (1985-11-01)

## Beschreibung

Die Erfindung betrifft einen Röhrenhals für eine Kathodenstrahlröhre aus nichtleitendem Material, insbesondere aus Keramik. Ferner betrifft die Erfindung eine Kathodenstrahlröhre.

Konventionelle Kathodenstrahlröhren sind gewöhnlich mit einem Röhrenhals versehen, welcher aus Glas besteht und einen metallenen Anoden- und einen metallenen Fokussierzylinder aufweist. Der Anoden- und der Fokussierzylinder sind Bestandteil eines an sich bekannten Elektronenstrahlerzeugers, welcher ferner eine Kathode, ein Steuergitter und ein diesem Steuergitter nachgeordnetes Schirmgitter umfaßt. Insbesondere in hochauflösenden Monitoren ist es erforderlich, den Fokussierzylinder zentrisch in dem Anodenzylinder anzuordnen, um eine ausreichende Bildschärfe zu gewährleisten.

In der deutschen Patentanmeldung 198 24 783.4 wird eine Elektrodenanordnung vorgeschlagen, welche mehrere Elekroden umfaßt und als Elektronenkanone zur Fokussierung eines Elektronenstrahls dient. Diese Elektrodenanordnung ist monolithisch aus mehreren Keramiklagen aufgebaut.

Dokument US 3,383,537 offenbart einen Röhrenhals gemäß dem Oberbegriff des Anspruchs 1.

Der vorliegenden Erfindung liegt die Aufgabe zugrunde, einen Röhrenhals der eingangs genannten Art zu schaffen, welcher eine verbesserte Bildschärfe und ein verbessertes Hochspannungs-Überschlagsverhalten der Röhre ermöglicht.

Diese Aufgabe wird dadurch gelöst, daß der Röhrenhals. gleichzeitig einen Anoden - und einem Fokussierzylinder bildet, wobei die Innenseite des Anodenzylinders und die Innen- und Außenseite des Fokussierzylinders mit einem elektrisch leitenden Material beschichtet ist.

In einer vorteilhaften Ausgestaltung der Erfindung ist der Röhrenhals mit einer Ausnehmung versehen, welche einen Anschluß zum Anlegen einer Fokussierspannung aufweist.

In einer weiteren Ausgestaltung der Erfindung ist der Anschluß mit einer Öffnung versehen, durch welche in der Kathodenstrahlröhre ein Vakuum erzeugt werden kann.

Weitere vorteilhafte Ausgestaltungen der Erfindung ergeben sich aus den weiteren Unteransprüchen.

Anhand der Zeichnung, in der ein Ausführungsbeispiel der Erfindung veranschaulicht ist, werden im folgenden die Erfindung, deren Ausgestaltungen sowie Vorteile näher erläutert.

Es zeigen
- Figuren 1 bis 3: einen Röhrenhals in einer Seitenansicht, in einer Schnittdarstellung und in einer perspektivischen Ansicht und
- Figur 4: eine Prinzipdarstellung einer an sich bekannten Kathodenstrahlröhre.

Es wird zunächst auf Figur 4 verwiesen. Ein Glaskolben 1 einer Kathodenstrahlröhre umfaßt im wesentlichen einen Röhrenhals 2, einen trichterförmigen Teil 3, der einen Anodenanschluß 4 aufweist, und einen mit einer Leuchtschicht 5 versehenen Röhrenboden 6. Ein innerer Belag des Glaskolbens 1 besteht aus einem elektrisch leitenden Belag, z. B. aus einer Aluminiumschicht 7, die zur Ableitung der von einer Kathode 8 auf die Leuchtschicht 5 ausgesendeten Elektronen dient, und aus einem äußeren Belag aus einer Graphitschicht 9. Die Graphitschicht 9 und die Aluminiumschicht 7 stellen einen Kondensator dar, welcher zur Glättung der Anodenspannung dient. Im Röhrenhals 2 ist ein Elektronenstrahlerzeuger angeordnet, welcher die Kathode 8, ein Steuergitter 10, ein dem Steuergitter 10 nachgeordnetes Schirmgitter 11 sowie eine Fokussiereinrichtung 12 umfaßt. Der Röhrenhals 2 ist mit einem aus Blechteilen hergestellten Fokussierzylinder 13 und einem Anodenzylinder 14 versehen, welcher an Anschlüssen 15 mit der Aluminiumschicht 7 verbunden ist.

Im folgenden wird auf Figur 1 verwiesen, in welcher ein zylindrischer Röhrenhals 16 aus keramischem Material in einer Seitenansicht dargestellt ist. Der Röhrenhals 16 weist eine im wesentlichen konisch ausgebildete Ausnehmung 17 auf, welche mit einer metallischen Schicht versehen ist. Durch diese metallische Schicht ist es möglich, eine Fokussierspannung an einen Fokussierzylinder des Röhrenhalses 16 anzulegen. In die konische Ausnehmung 17 ist eine Kugel 18 einsetzbar, die nach einer Evakuierung der Kathodenstrahlröhre die Röhre vakuumdicht verschließt.

Im folgenden wird auf Figur 2 und 3 verwiesen. Figur 2 zeigt die Darstellung des Schnitts A-A' und Figur 3 eine perspektivische Ansicht des Röhrenhalses 16 gemäß Figur 1. Die in den Figuren 1, 2 und 3 gleichen Teile sind mit gleichen Bezugszeichen versehen. Der Röhrenhals 16 umfaßt einen Fokussierzylinder 19 und einen Anodenzylinder 20, von denen der Anodenzylinder 20 auf seiner Innenseite und der Fokussierzylinder 19 auf seiner Innen- und seiner Außenseite mit einem elektrisch leitenden Material 21 beschichtet ist. Die Verwendung von keramischem Material zur Herstellung des Röhrenhalses 16 ermöglicht eine einfache Fertigung planer Oberflächen der Fokussier- und Anodenzylinder 19, 20, was bedeutet, daß ein derartiger Röhrenhals in einer Kathodenstrahlröhre eine sehr gute Bildschärfe bewirkt. Die Seitenflächen der Ausnehmung 17 sind ebenfalls mit diesem elektrisch leitenden Material 21 beschichtet, über das dem Fokussierzylinder 19 eine Fokussierspannung zuführbar ist. Der Röhrenhals 16 ist mit einer in der deutschen Patentanmeldung 198 24 783.4 vorgeschlagenen keramischen Elektrodenanordnung 22 versehen, die zur Fokussierung des Elektronenstrahls vorgesehen ist. Eine zylindrische keramische Abschlußkappe 23 dient der vakuumdichten Abdeckung des Röhrenhalses und der Kathodenstrahlröhre.

## Patentansprüche

1. Röhrenhals für eine Kathodenstrahlröhre aus nichtleitendem Material, insbesondere aus Keramik, **dadurch gekennzeichnet, daß** der Röhrenhals gleichzeitig einen Anodenund einen Fokussierzylinder bildet, wobei die Innenseite des Anodenzylinders (20) und die Innen- und Außenseite des Fokussierzylinders (19) mit einem elektrisch leitenden Material (21) beschichtet ist.

2. Röhrenhals nach Anspruch 1, **dadurch gekennzeichnet, daß** der Röhrenhals (16) mit einer Ausnehmung (17) versehen ist, welche einen Anschluß zum Anlegen einer Fokussierspannung aufweist.

3. Röhrenhals nach Anspruch 2, **dadurch gekennzeichnet, daß** der Anschluß eine Öffnung zum Evakuieren der Kathodenstrahlröhre aufweist.

4. Röhrenhals nach Anspruch 2, **dadurch gekennzeichnet, daß** die Ausnehmung (17) im wesentlichen konusförmig ausgebildet ist und mit einer metallischen Schicht (21) zum Anlegen einer Fokussierspannung versehen ist.

5. Röhrenhals nach Anspruch 4, **dadurch gekennzeichnet, daß** zum vakuumdichten Verschließen der Kathodenstrahlröhre ein im wesentlichen kugelförmiges Verschlußmittel (18) in die Ausnehmung (17) einsetzbar ist.

6. Kathodenstrahlröhre mit einem Röhrenhals nach einem der Ansprüche 1 bis 5.

## Claims

1. Tube neck for a cathode-ray tube made from nonconductive material, in particular ceramic material, **characterised in that** the tube neck simultaneously forms an anode cylinder and a focussing cylinder, with the inside of the anode cylinder (20) and the inside and the outside of the focussing cylinder (19) being coated with an electrically conductive material (21).

2. Tube neck according to claim 1, **characterised in that** the tube neck (16) is provided with a recess (17) which has a connection for the application of a focussing voltage.

3. Tube neck according to claim 2, **characterised in that** the connection has an opening for evacuating the cathode-ray tube.

4. Tube neck according to claim 2, **characterised in that** the recess (17) is formed in a substantially conical manner and is provided with a metallic layer (21) for the application of a focussing voltage.

5. Tube neck according to claim 4, **characterised in that** a substantially spherical sealing means (18) can be inserted into the recess (17) in order to seal the cathode-ray tube in a vacuum-tight manner.

6. Cathode-ray tube having a tube neck according to one of claims 1 to 5.

## Revendications

1. Col de tube pour un tube cathodique en matériau non conducteur, notamment en céramique, **caractérisé en ce que** le col de tube forme en même temps un cylindre d'anode et un cylindre de focalisation, la face intérieure du cylindre (20) d'anode et la face inférieure et extérieure du cylindre (19) de focalisation étant revêtues d'un matériau (21) conducteur de l'électricité.

2. Col de tube suivant la revendication 1, **caractérisé en ce que** le col (16) de tube est muni d'un évidement (17) qui a une borne d'application d'une tension de focalisation.

3. Col de tube suivant la revendication 2, **caractérisé en ce que** la borne a une ouverture de mise sous vide du tube cathodique.

4. Col de tube suivant la revendication 2, **caractérisé en ce que** l'évidement (17) est sensiblement conique et est muni d'une couche (21) métallique d'application d'une tension de focalisation.

5. Col de tube suivant la revendication 4, **caractérisé en ce que** pour la fermeture étanche au vide du tube cathodique il peut être inséré un moyen (18) d'obturation sensiblement conique dans l'évidement (17).

6. Tube cathodique ayant un col de tube suivant l'une des revendications 1 à 5.
